# EUROPÄISCHE PATENTSCHRIFT

(11) **EP 1 609 572 B1**
(45) Veröffentlichungstag und Bekanntmachung des Hinweises auf die Patenterteilung: **15.08.2007**
(21) Anmeldenummer: 05105492.2
(22) Anmeldetag: 21.06.2005
(51) Int. Cl.: B28D 1/04, B23Q 11/08, B27G 19/02, B24B 55/05

(54) **Schneidgerät, wie eine Mauernutfräse, mit Dichtmitteln versehen**
Cutting device such as wall groove milling tool provided with sealing means
Appareil pour la coupe d'un mur disposant de moyens d'étanchéité tel qu'un outil de fraisage

(30) Priorität: 21.06.2004 DE 102004029986
(43) Veröffentlichungstag der Anmeldung: 28.12.2005
(73) Patentinhaber: HILTI Aktiengesellschaft, 9494 Schaan (LI)
(72) Erfinder: Blatz, Thomas, 86916, Kaufering (DE)
(74) Vertreter: Wildi, Roland

(56) Entgegenhaltungen:
- WO-A-99/42263
- DE-C- 805 933
- DE-U1- 20 100 307
- GB-A- 2 221 006

## Beschreibung

Die vorliegende Erfindung betrifft ein Schneidgerät, wie eine Mauernutfräse, eine Kreissäge oder einen Trennschneider, der im Oberbegriff von Patentanspruch 1 genannten Art.

Derartige Schneidgeräte, weisen wenigstens ein über eine Motoranordnung antreibbares, an einer Welle angeordnetes Schneidwerkzeug auf, das über eine haubenförmige Abdeckeinrichtung abgeschirmt ist. Bei einem Säge- oder Schneidevorgang mit dem Schneidgerät kann das Schneidewerkzeug, wie z. B. das Sägeblatt, in den zu bearbeitenden Untergrund eintauchen, wozu das Schneidwerkzeug gegenüber der Abdeckeinrichtung und der Stützebene des Schneidgerätes absenkbar ist. Um die Absenkung der Welle zu ermöglichen, weist die Abdeckeinrichtung dazu in wenigstens einer Seitenwand eine schlitzförmige Durchführung für die Welle auf. Insbesondere bei handgeführten Schneidgeräten, bei denen eine Staubabsaugung aus der Abdeckeinrichtung vorgesehen ist, ist eine hohe Dichtigkeit der Abdeckeinrichtung wünschenswert.

Aus der DE 85 34 802 U1 ist ein derartiges Schneidgerät bekannt, bei dem die Durchführung an der haubenförmigen Abdeckeinrichtung über Bürsten gegenüber der Welle angedichtet ist.

Von Nachteil hierbei ist, dass ein derartiger Bürstenvorhang zum einen nicht luft- und staubdicht ist und zum anderen einem starken Verschleiss unterliegt.

Aus der DE 201 00 307 U1 ist ein weiteres Schneidgerät bekannt, bei dem die Abdeckeinrichtung als Fächerhaube ausgebildet ist, die aus einem Führungsschacht und einer Schutzhaube besteht. Die Schutzhaube kann dabei in den Führungsschacht eintauchen, in dem sich auch eine schlitzförmige Durchführung für die Welle befindet.

Von Nachteil hierbei ist, dass der Spalt zwischen Führungsschacht und Schutzhaube nicht luft- und staubdicht ist und so bei Verwendung einer Absaugeinrichtung Druckverluste verursacht, die die Absaugleistung beeinträchtigt.

Die Aufgabe der vorliegenden Erfindung liegt darin, eine Werkzeugvorrichtung der vorgenannten Art zu entwickeln, die die genannten Nachteile vermeidet.

Diese Aufgabe wird erfindungsgemäss durch die in Anspruch 1 genannten Massnahmen erreicht. Demnach weisen die Dichtmittel ein exzentrisch um die Welle herum verschwenkbares Verschlusselement auf, welches ein Steuermittel zur Umsetzung einer Absenkbewegung der Welle relativ zur Abdeckeinrichtung in eine Verschwenkbewegung des Verschlusselementes beinhaltet.

Durch ein derartiges, exzentrisch an der Welle angeordnetes und sich bei einer Absenkbewegung in seiner Verschlusslage automatisch verstellbares Verschlusselement wird eine hohe Dichtigkeit an der schlitzförmigen Durchführung gewährleistet. Diese Dichtigkeit an der Durchführung ist bei Schneidgeräten mit angeschlossener Staubabsaugung von Vorteil, da ein ausreichender Saugdruck gewährleistet wird. Sie ist aber auch bei nicht vorhandener Staubabsaugung von Vorteil, da kein Schneid- oder Sägestaub durch die Durchführung nach aussen ziehen kann.

In einer konstruktiv einfachen Lösung ist das Verschlusselement als Excenterscheibe ausgebildet, die einen exzentrisch angeordneten Durchbruch für die Welle aufweist.

Vorteilhaft beinhalten die Steuermittel eine umfängliche Ringfläche der Excenterscheibe, die auf einer im Bereich der Stützebene liegenden Gegenfläche führbar ist. Bei einer Absenkung der Welle gegenüber der statisch im Bereich der Stützebene liegenden Gegenfläche wird dadurch in einfacher Weise ein Verschwenken des Verschlussmittels bzw. der Excenterscheibe bewirkt. Es kann ferner ein Federelement vorgesehen sein, dass die Excenterscheibe in Richtung auf die Gegenfläche belastet und so auch beim Anheben der Welle eine Führung der Ringfläche an der Gegenfläche erzwingt. Eine Zwangsführung der Excenterscheibe kann aber z. B. auch durch eine Kulissenführung ermöglicht werden.

Günstig ist es dabei, wenn die Gegenfläche an einem an der Abdeckeinrichtung angeordneten Steg ausgebildet ist. Dieser Steg kann dabei auch zumindest einen Teil der Stützebene ausbilden.

Bei einer schwenkbaren Lagerung der Motoranordnung mit der Welle und dem zumindest einen Schneidwerkzeug gegenüber der Abdeckeinrichtung und der Stützebene ist es von Vorteil, wenn die schlitzförmige Durchführung bogenförmig bzw. in einem Radius in einer Seitenwand der Abdeckeinrichtung verläuft. Hierdurch kann die Schlitzbreite der Durchführung so gering ausgebildet werden, dass die Welle innerhalb der notwendigen Toleranz eben durch diese hindurchgeführt werden kann.

Eine besonders gute Abdichtung der Abdeckeinrichtung an der Durchführung wird erzielt, wenn das Verschlusselement gleit-dichtend an der, die schlitzförmige Durchführung aufweisenden Seitenwand der Abdeckeinrichtung anliegt.

Weitere Vorteile und Massnahmen der Erfindung ergeben sich aus den Unteransprüchen, der nachfolgenden Beschreibung und den Zeichnungen. In den Zeichnungen ist die Erfindung in einem Ausführungsbeispiel dargestellt.

Es zeigen:
- Fig. 1: ein Schneidgerät in teilweise geschnittener Ansicht mit nicht abgesenkten Schneidwerkzeugen,
- Fig. 2: eine teilweise Schnittansicht durch das Schneidgerät entlang der Linie II - II aus Fig. 1,
- Fig.3: das Schneidgerät in teilweise geschnittener Ansicht gem. Fig. 1 mit in einen Untergrund abgesenkten Schneidwerkzeugen,
- Fig. 4: eine teilweise Schnittansicht durch das Schneidgerät entlang der Linie IV - IV aus Fig. 3.

Das in den Figuren 1 bis 4 dargestellte Schneidgerät 10, welches hier als Mauernutfräse ausgebildet ist, weist zwei auf einer Welle 12 angeordnete Schneidwerkzeuge 14, wie z. B. Diamanttrennscheiben oder Sägeblätter, auf. Die Welle 12 und damit die Schneidwerkzeuge 14 sind über eine mit der Welle 12 gekoppelten Motoranordnung 13, die ggf. eine Getriebeeinrichtung beinhalten kann, antreibbar.

In der in den Figuren 1 und 2 dargestellten Stellung der Schneidwerkzeuge 14 befinden sich diese nahezu vollständig im Innenraum einer als Schutzhaube ausgebildeten haubenförmigen Abdeckeinrichtung 20. An dieser Abdeckeinrichtung ist eine Absaugöffnung 30 (vgl. Fig. 1) angeordnet, die mit einer hier nicht wiedergegebenen Absaugeinrichtung verbindbar ist. An dem offenen Ende der Abdeckeinrichtung 20, bildet diese eine Stützebene 11 aus, an welcher das Schneidgerät 10 an einen zu bearbeitenden Untergrund U anlegbar ist (vgl. Figuren 3 und 4).

In einer Seitenwand 28 der Abdeckeinrichtung 20, die der Motoranordnung 13 zugewandt ist, ist eine schlitzförmige Durchführung 22 für die Welle 12 angeordnet, durch die diese aus der Abdeckeinrichtung 20 herausgeführt ist. Die Motoranordnung 13 mit der Welle 12 und den Schneidwerkzeugen 14 ist schwenkbar gelagert (Schwenklagerstelle in den Figuren nicht dargestellt), so dass die Welle 12 mit den Schneidwerkzeugen 14 gegenüber der Stützebene 11 bzw. gegenüber der Abdeckeinrichtung 20 absenkbar ist (vgl. Pfeil 40 in Fig. 2).

An der Abdeckeinrichtung 20 ist ein Dichtmittel in Form eines Verschlussmittels 23 vorgesehen, das hier als kreisrunde Excenterscheibe ausgebildet ist. Das Verschlussmittel 23 weist einen exzentrisch angeordneten Durchbruch 24 auf, durch den die Welle 12 hindurchgeführt ist. Das Verschlussmittel 23 liegt dabei an der Seitenwand 28 an und deckt die schlitzförmige Durchführung 22 dichtend ab. An dem Verschlussmittel 23 ist um den Durchbruch 24 herum ein Gegenlagerstutzen 29 angeordnet der in einem Lagerstutzen 17 drehbeweglich aufgenommen ist.

An dem als kreisförmige Excenterscheibe ausgebildeten Verschlussmittel 23 ist randlich ein als Ringfläche 26 ausgebildetes Steuermittel 25 angeordnet. Dieses Steuermittel 25 dient der automatischen Verschwenkung des Verschlussmittels 23, wenn die Schneidwerkzeuge 14 mit der Welle 12 gegenüber der Abdeckeinrichtung 20 und der Stützebene 11 abgesenkt werden. Dazu liegt das Steuermittel 25 bzw. die Ringfläche 26 an einer Gegenfläche 16 an, die an einem senkrecht von der Seitenwand 28 abragenden Steg 21 ausgebildet ist.

Wird also, wie in Fig. 2 dargestellt, die Welle 12 mit den Schneidwerkzeugen 14 gegenüber der Abdeckeinrichtung 20 und der Stützebene 11 abgesenkt (vgl. Figur 2, Bezugszeichen 40), dann vollführt das Verschlussmittel 23 auf Grund der Führung der Ringfläche 26 auf der Gegenfläche 16 und des kürzer werdenden Abstands der Welle 12 zum Steg 21 eine Verschwenkbewegung 41. Nach der vollständigen Absenkung der Welle 12 mit den Schneidwerkzeugen 14 gegenüber der Abdeckeinrichtung 20 und der Stützebene 11, wenn die Schneidwerkzeuge 14 z. B. in einen Untergrund U eingetaucht sind (vgl. Figuren 3 und 4), dann ist das Verschlussmittel 23 nahezu um 180° verschwenkt, wie insbesondere aus Fig. 4 zu entnehmen ist. Die Abdichtung der Durchführung 22 erfolgte dabei auch während der Verschwenkbewegung 41 im Wesentlichen vollständig. Ist an der Absaugöffnung 30 eine Staubabsaugung angeschlossen, so geht nahezu kein Unterdruck an der Durchführung 22 verloren. Luft kann lediglich zwischen der Stützebene und dem Untergrund U angesaugt werden.

Zur Bewegung der Schneideinrichtung 10 auf dem Untergrund U sind noch Führungsrollen 19 vorgesehen, wie z. B. vier Führungsrollen mit jeweils einer Führungsrolle 19 an jeder Ecke einer im Wesentlichen rechteckigen Stützebene 11. Die Führungsrollen 19 können dabei auch die Stützebene 11 etwas von dem Untergrund U beabstanden.

## Patentansprüche

1. Schneidgerät, mit wenigstens einem auf einer Welle (12) gelagerten Schneidwerkzeug (14), welches über eine Motoranordnung (13) antreibbar ist, mit einer Stützebene (11) die an einen zu bearbeitenden Untergrund (U) ansetzbar und gegenüber der das Schneidwerkzeug (14) absenkbar ist und mit einer zur Stützebene (11) statischen, haubenförmigen Abdeckeinrichtung (20) des Schneidwerkzeugs (14) die eine schlitzförmige Durchführung (22) für die Welle (12) aufweist, wobei Dichtmittel zum zumindest teilweisen Abdichten der schlitzförmigen Durchführung (22) vorgesehen sind,
**dadurch gekennzeichnet,**
**dass** die Dichtmittel ein exzentrisch um die Welle herum verschwenkbares Verschlusselement (23) aufweisen, welches ein Steuermittel (25) zur Umsetzung einer Absenkbewegung (40) der Welle (12) relativ zur Abdeckeinrichtung (20) in eine Verschwenkbewegung (41) des Verschlusselementes (23) beinhaltet.

2. Schneidgerät, nach Anspruch 1, **dadurch gekennzeichnet, dass** das Verschlusselement (23) als Excenterscheibe ausgebildet ist, die einen exzentrisch angeordneten Durchbruch (24) für die Welle (12) aufweist.

3. Schneidgerät, nach Anspruch 1 oder 2, **dadurch gekennzeichnet, dass** die Steuermittel (25) eine umfängliche Ringfläche (26) der Excenterscheibe beinhalten, die auf einer im Bereich der Stützebene (11) liegenden Gegenfläche (16) führbar ist.

4. Schneidgerät, nach einem der Ansprüche 1 bis 3, **dadurch gekennzeichnet, dass** die Gegenfläche (16) an einem an der Abdeckeinrichtung (20) angeordneten Steg (21) ausgebildet ist.

5. Schneidgerät, nach einem der Ansprüche 1 bis 4, **dadurch gekennzeichnet, dass** die schlitzförmige Durchführung (22) bogenförmig in einer Seitenwand (28) der Abdeckeinrichtung (20) verläuft.

6. Schneidgerät, nach einem der Ansprüche 1 bis 5, **dadurch gekennzeichnet, dass** das Verschlusselement (23) gleit-dichtend an der, die schlitzförmige Durchführung (22) aufweisenden Seitenwand (28) der Abdeckeinrichtung (20) anliegt.

## Claims

1. Cutting device having at least one cutting tool (14) which is carried by a shaft (12) and can be driven by a motor drive (13), and having a supporting surface (11) which can be placed on a substrate (U) that is to be operated on and with respect to which the cutting tool (14) can be lowered, and having a hood shaped covering means (20) for the cutting tool (14) which is static with respect to the supporting surface (11) and has a slot shaped passage (22) for the shaft (12), sealing means being provided for sealing the slot shaped passage (22) at least partially,
**characterised in that** the sealing means have a closure element (23) which can articulate eccentrically around the shaft and includes a control means (25) for transforming lowering movement (40) of the shaft (12) relative to the covering means (20) into an articulating movement (41) of the closure element (23).

2. Cutting device according to claim 1, **characterised in that** the closure element (23) is constructed as an eccentric disc which has an eccentrically arranged opening (24) for the shaft (12).

3. Cutting device according to claim 1 or 2, **characterised in that** the control means (25) include a peripheral ring surface (26) of the eccentric disc which can be guided on a counter surface (16) located in the region of the supporting surface (11).

4. Cutting device according to one of claims 1 to 3, **characterised in that** the counter surface (16) is formed on a flange (21) arranged on the covering means (20).

5. Cutting device according to one of claims 1 to 4, **characterised in that** the slot shaped passage (22) extends arcuately in a side wall (28) of the covering means (20).

6. Cutting device according to one of claims 1 to 5, **characterised in that** the closure element (23) abuts with sliding sealing action against the side wall (28) of the covering means (20) that has the slot shaped passage (22).

## Revendications

1. Appareil de coupe comprenant au moins un outil de coupe (14) monté sur un arbre (12) et pouvant être entraîné par l'intermédiaire d'un agencement de moteur (13), comprenant un plan d'appui (11) qui peut être posé sur un support à travailler (U) et par rapport auquel l'outil de coupe (14) peut être descendu, et comprenant, pour l'outil de coupe (14), un dispositif de recouvrement en forme de capot (20) qui est statique par rapport au plan d'appui (11) et qui est pourvu d'une traversée en forme de fente (22) pour l'arbre (12), des moyens d'étanchéité étant prévus pour étanchéifier au moins partiellement la traversée en forme de fente (22), **caractérisé en ce que** les moyens d'étanchéité comprennent un élément de fermeture (23) qui est apte à pivoter de manière excentrique autour de l'arbre et qui comporte un moyen de commande (25) pour convertir un mouvement descendant (40) de l'arbre (12) par rapport au dispositif de recouvrement (20) en un mouvement pivotant (41) de l'élément de fermeture (23).

2. Appareil de coupe selon la revendication 1, **caractérisé en ce que** l'élément de fermeture (23) est conformé en plateau excentrique pourvu d'un passage excentré (24) pour l'arbre (12).

3. Appareil de coupe selon la revendication 1 ou 2, **caractérisé en ce que** les moyens de commande (25) comprennent une surface annulaire périphérique (26) du plateau excentrique, laquelle peut être guidée sur une surface antagoniste (16) située dans la zone du plan d'appui (11).

4. Appareil de coupe selon une des revendications 1 à 3, **caractérisé en ce que** la surface antagoniste (16) est réalisée sur un rebord (21) disposé sur le dispositif de recouvrement (20).

5. Appareil de coupe selon une des revendications 1 à 4, **caractérisé en ce que** la traversée en forme de fente (22) s'étend en arc de cercle dans une paroi latérale (28) du dispositif de recouvrement (20).

6. Appareil de coupe selon une des revendications 1 à 5, **caractérisé en ce que** l'élément de fermeture (23) est appliqué de manière glissante et étanche contre la paroi latérale (28) du dispositif de recouvrement (20) pourvue de la traversée en forme de fente (22).
